# FASCICULE DE BREVET EUROPEEN

(11) **EP 3 468 893 B1**
(45) Date de publication et mention de la délivrance du brevet: **22.04.2020**
(21) Numéro de dépôt: 17732526.3
(22) Date de dépôt: 09.06.2017
(51) Int. Cl.: B65D 83/00, B65D 47/20, A45D 40/00

(54) **DISPOSITIF DE DISTRIBUTION DE PRODUIT FLUIDE**
VORRICHTUNG ZUR AUSGABE EINES FLÜSSIGEN PRODUKTS
DEVICE FOR DISPENSING A FLUID PRODUCT

(30) Priorité: 10.06.2016 FR 1655395
(43) Date de publication de la demande: 17.04.2019
(73) Titulaire: Courtin, Karine, 92100 boulougne Billancourt (FR)
(72) Inventeur: Courtin, Karine, 92100 boulougne Billancourt (FR)
(74) Mandataire: Brevalex
(86) Numéro de dépôt international: PCT/FR2017/051459
(87) Numéro de publication internationale: WO 2017/212183

(56) Documents cités:
- EP-A1- 3 023 026
- DE-U1-202007 002 677
- FR-A1- 2 791 329
- FR-A1- 2 869 771

## Description

### DOMAINE TECHNIQUE

L'invention concerne un dispositif de distribution de fluide, qui est destiné à empêcher l'oxydation par l'air du fluide contenu dans le dispositif et à préserver ce fluide du développement de levures et de contaminations bactériennes par exemple.

L'invention concerne notamment un dispositif de distribution d'une crème, d'une pâte, d'un gel ou d'un liquide pour l'industrie cosmétique, chimique, pharmaceutique ou alimentaire, qui est contenu dans un récipient rigide.

L'invention s'inscrit dans une démarche de réduction du nombre et de la quantité d'additifs qui sont incorporés aux produits en vue de la conservation et la préservation du produit. La réduction de tels additifs provient d'une action menée par les autorités de santé et de consommateurs.

### ÉTAT DE LA TECHNIQUE ANTÉRIEURE

De nombreux produits se présentant sous la forme pâteuse ou liquide sont contenus dans des récipients qui réalisent à la fois la protection et la distribution de ces produits.

Un tel récipient est fermé hermétiquement à l'air, notamment pour limiter les risques d'oxydation du produit.

Aussi, de nombreux composés conservateurs tels que par exemple des composés antioxydants, bactéricides ou antifongiques sont incorporés au produit. De tels composés ne participent qu'indirectement, voire ne participent pas, à l'action de la formule de base du produit.

Il existe aussi des risques de pollution du produit qui surviennent lors de la distribution du produit à l'aide du récipient.

Le récipient comprend généralement une surface externe de prélèvement, sur laquelle un orifice de distribution, reliant le volume intérieur du récipient avec l'extérieur, débouche.

L'action de prélèvement du produit s'effectue sur cette surface de prélèvement, par exemple selon une action de balayage d'un doigt sur celle-ci. Il y a alors une accumulation de nombreux polluants externes sur la surface de prélèvement et un risque de contamination du reste du produit contenu dans le volume intérieur du récipient.

Ce risque de contamination réel dans le cas de tubes pour lesquels l'orifice de distribution est continuellement ouvert est majeur pour les pots ayant une grande surface d'ouverture.

Le document FR-3.011.826 décrit un obturateur à fente destiné à être assemblé sur un tel récipient et qui empêche aux polluants pouvant être présents sur la face de prélèvement, ainsi qu'à l'air de pénétrer dans le volume intérieur du récipient pendant, ou à l'issue, d'une opération de prélèvement de produit.

Cet obturateur est apte à être monté sur un pot à parois rigides, dont la paroi formant le fond est mobile et est apte à être déplacée par rapport aux autres parois, sous l'action de l'utilisateur. Cette action de l'utilisateur génère une augmentation de la pression du produit dans le récipient, qui a pour conséquence l'ouverture de l'obturateur à fente et la sortie d'une quantité définie de produit.

Le déplacement de la paroi mobile permet de compenser le volume de produit qui a été prélevée. Cependant, pour l'utilisation de ce dispositif de distribution, l'utilisateur doit tenir le récipient avec ses deux mains, ce qui n'est pas ergonomique.

Selon un autre mode de réalisation, la paroi mobile du pot rigide est la paroi supérieure, sur laquelle l'obturateur à fente est placé.

Ce mode de réalisation permet à l'utilisateur d'exercer l'action sur la paroi mobile pour provoquer l'augmentation de pression, avec le même doigt qui est utilisé pour le prélèvement de produit.

L'utilisation du dispositif de distribution s'en trouve améliorée par rapport à un dispositif de distribution pour lequel le fond est mobile.

Cependant, au fur et à mesure du prélèvement de produit, la paroi supérieure mobile s'enfonce de plus en plus dans le dispositif, ce qui rend le prélèvement de moins en moins facile.

Selon un autre type de dispositif de distribution, celui-ci comporte un récipient à parois rigides ainsi qu'une mini pompe distributrice. Cette pompe permet, elle aussi, d'empêcher à l'air de pénétrer dans le volume intérieur du récipient et elle comporte à cet effet un piston mobile qui remonte à chaque distribution pour compenser le volume de produit prélevé.

Cette pompe est constituée d'un grand nombre de composants de natures différentes. Le coût de production de cette pompe est donc non négligeable, ce qui augmente par conséquent le prix de vente du dispositif de distribution.

Aussi, le produit extrait par cette pompe doit être prélevé rapidement d'une main par l'utilisateur, l'autre maintenant le dispositif de distribution. L'utilisation du dispositif de distribution n'est donc pas aisée.

Le document EP3023026A1 divulgue un dispositif de distribution correspondant aux préambules des revendications 1 et 4.

L'invention a pour but de proposer un dispositif de distribution de fluide qui est apte à être manipulé avec une seule main à la fois pour faire sortir une quantité de produit hors du récipient et pour prélever cette quantité de produit.

### EXPOSÉ DE L'INVENTION

L'invention propose un dispositif de distribution d'un produit fluide comportant un corps cylindrique rigide dont l'axe principal du corps est orienté verticalement, un piston inférieur rigide orienté principalement horizontalement et qui est mobile en coulissement selon la direction verticale à l'intérieur du corps, et une paroi supérieure de prélèvement qui obture l'extrémité supérieure du corps,
dans lequel le corps, le piston inférieur et la paroi supérieure délimitent un volume destiné à être rempli par produit à distribuer ;
dans lequel ladite paroi supérieure comporte un obturateur à fente qui est apte à s'ouvrir pour permettre de relier ledit volume avec l'extérieur,
dans lequel ladite paroi supérieure est déformable élastiquement et est apte à se déformer vers l'intérieur dudit volume lorsqu'une pression est exercée manuellement sur la paroi supérieure, pour provoquer une augmentation de pression à l'intérieur du volume et l'ouverture de l'obturateur à fente,
caractérisé en ce que le piston porte un joint torique qui est comprimé radialement entre une paroi cylindrique interne du corps et une paroi du piston, ladite paroi du piston comportant un tronçon de forme conique ouvert vers la paroi supérieure contre lequel le joint torique est en appui lorsque le piston est entrainé pour s'écarter de la paroi supérieure, pour empêcher que le piston s'écarte de la paroi supérieure lorsqu'une pression est exercée sur la paroi supérieure.

Munir le dispositif de distribution d'une telle paroi supérieure permet à un utilisateur en pressant directement sur la paroi supérieure, de faire sortir une quantité de produit à distribuer. Ensuite, l'utilisateur n'a qu'à balayer la face externe de la paroi supérieure pour prélever la quantité de produit sortie.

De préférence, le dispositif de distribution comporte des moyens d'entrainement du piston en déplacement vers la paroi supérieure.

De préférence, les moyens d'entrainement comportent un ressort qui est comprimé verticalement entre le piston et une plaque de fond fixée à l'extrémité inférieure du corps.

L'invention concerne aussi un dispositif de distribution d'un produit fluide comportant un corps cylindrique rigide dont l'axe principal du corps est orienté verticalement, un piston rigide orienté principalement horizontalement et qui est mobile en coulissement selon la direction verticale à l'intérieur du corps, et une paroi supérieure de prélèvement qui obture l'extrémité supérieure du corps,
dans lequel le corps, le piston et la paroi supérieure délimitent un volume destiné à être rempli par produit à distribuer ;
dans lequel ladite paroi supérieure comporte un obturateur à fente qui est apte à s'ouvrir pour permettre de relier ledit volume avec l'extérieur,
dans lequel ladite paroi supérieure est déformable élastiquement et est apte à se déformer vers l'intérieur dudit volume lorsqu'une pression est exercée manuellement sur la paroi supérieure, pour provoquer une augmentation de pression à l'intérieur du volume et provoquer l'ouverture de l'obturateur à fente.
caractérisé en ce qu'il comporte un ressort qui est comprimé verticalement entre le piston et une plaque de fond fixée à l'extrémité inférieure du corps pour empêcher que le piston ne s'écarte de la paroi supérieure lorsqu'une pression est exercée sur la paroi supérieure.

De préférence, la plaque de fond comporte un évent reliant le volume délimité par le corps, le piston et la plaque de fond avec l'extérieur.

De préférence, le piston comporte une face supérieure qui est en vis-à-vis de la face inférieure de la paroi supérieure et la forme de la face supérieure du piston est complémentaire de la forme de la face inférieure de la paroi supérieure.

De préférence, la paroi supérieure est en forme de dôme convexe bombé vers le haut.

De préférence, le dispositif de distribution comporte un couvercle amovible qui est destiné à recouvrir la paroi supérieure et qui est monté de manière amovible sur l'extrémité supérieure du corps.

De préférence, la forme du couvercle est complémentaire de la forme de la paroi supérieure et le couvercle comporte une couche en matériau bactéricide qui vient en contact avec au moins une partie de la paroi supérieure lorsque le couvercle est monté sur l'extrémité supérieure du corps.

De préférence, l'extrémité supérieure du corps comporte une rainure périphérique qui reçoit une partie complémentaire de la paroi supérieure.

### BRÈVE DESCRIPTION DES DESSINS

D'autres caractéristiques et avantages de l'invention apparaîtront à la lecture de la description détaillée qui suit pour la compréhension de laquelle on se reportera aux figures annexées parmi lesquelles :
- la figure 1 est une représentation schématique en section selon son plan principal vertical médian d'un dispositif de distribution d'un produit fluide réalisé selon l'invention ;
- la figure 2 est une vue similaire à celle de la figure 1, montrant une variante de réalisation de l'invention ;
- la figure 3 est une vue similaire à celle de la figure 1, montrant une autre variante de réalisation de l'invention dans laquelle le dispositif de distribution est représenté rempli avec le produit fluide à distribuer et équipé d'un couvercle de protection ;
- la figure 4 est un détail à plus grande échelle d'un dispositif de distribution montrant un mode de réalisation de moyens anti retour du piston.

### EXPOSÉ DÉTAILLÉ DE MODES DE RÉALISATION PARTICULIERS

On a représenté à la figure 1 un dispositif de distribution 10 d'un produit fluide.

A titre d'exemples non limitatifs, le produit consiste en une crème, une pate ou un gel et il est destiné à une utilisation cosmétique ou alimentaire.

Le dispositif de distribution 10 comporte un corps 12 rigide de forme cylindrique, ou tubulaire, et d'axe principal A vertical. A titre d'exemple non limitatif, la section du corps 12 selon un plan horizontal est circulaire centrée sur l'axe principal A, c'est-à-dire que le corps est un élément cylindrique de révolution. Il sera compris que l'invention n'est pas limitée à une forme de révolution du corps 12 et que l'invention concerne toute forme tubulaire comme par exemple un tube de section carrée, rectangulaire ou ovale.

Le dispositif de distribution 10 comporte aussi une paroi inférieure 14 horizontale formant un piston qui est montée mobile en coulissement par rapport au corps 12 le long de l'axe principal A vertical du dispositif de distribution 10.

Le guidage en coulissement du piston 14 par rapport au corps 12 est réalisé par la coopération de la paroi périphérique 16 du piston 14 avec la paroi cylindrique interne 18 du corps 12. Pour cela, la paroi périphérique 16 du piston 14 est cylindrique, ou tubulaire, centrée sur l'axe principal du dispositif de distribution 10 et elle a la même forme que la paroi cylindrique interne 18 du corps 12.

Un jeu est présent entre les deux parois en vis-à-vis 16, 18, pour permettre le coulissement du piston 14 par rapport au corps 12.

Des moyens d'étanchéité sont interposés entre la paroi périphérique 16 du piston 14 et la paroi cylindrique interne 18 du corps 12. Ici, les moyens d'étanchéité consistent en un ou plusieurs joints toriques 20, dont chacun est reçu dans une gorge périphérique 22 formée dans la paroi périphérique 16 du piston 14 et chaque joint torique 20 est comprimé radialement, par rapport à l'axe principal A entre la paroi périphérique 16 du piston 14 et la paroi cylindrique interne 18 du corps 12.

Le dispositif de distribution 10 comporte aussi une paroi supérieure 24 qui ferme l'extrémité supérieure 12s du corps 12.

Ainsi, l'ensemble formé par le corps 12, le piston 14 et la paroi supérieure 24 délimite un volume fermé 26 dans lequel le produit à distribuer est stocké.

La paroi supérieure 24 comporte un obturateur à fente 28 qui est apte à s'ouvrir pour permettre la sortie du produit vers l'extérieur en vue de son prélèvement et qui est normalement dans une position fermée hermétiquement dans laquelle l'obturateur à fente 28 maintient le volume fermé 26 isolé de l'extérieur.

Un exemple de réalisation de l'obturateur à fente 28 est décrit dans le document FR3011826.

L'obturateur à fente 28 est apte à s'ouvrir lorsque la pression du produit à distribuer dans le volume fermé 26 est supérieure à une pression prédéfinie. Si la pression est inférieure à cette pression prédéfinie, l'obturateur 28 reste dans sa configuration de fermeture.

En outre, lorsque l'obturateur à fente 28 est ouvert, la pression dans le volume fermé est aussi supérieure à la pression extérieure, ce qui provoque la sortie d'une quantité du produit présent dans le volume fermé 26, qui se dépose alors sur la surface extérieure 30 de la paroi supérieure 24.

Lorsque la pression du produit dans le volume fermé 26 diminue, l'obturateur à fente 28 se referme par retour élastique.

De préférence, l'obturateur à fente 28 comporte deux faces mobiles en vis-à-vis qui forment la fente et qui sont aptes à s'écarter pour ouvrir l'obturateur à fente 28 ou à se rapprocher jusqu'à venir en contact l'une avec l'autre pour fermer l'obturateur à fente. Aussi, lorsqu'elles se rapprochent, elles provoquent un écoulement du produit empêchant à tout composé étranger provenant de l'extérieur de pénétrer dans le volume fermé 26.

L'utilisateur balaie alors cette surface extérieure 30 de la paroi supérieure 24, par exemple avec un doigt, pour prélever la quantité de produit qui repose sur la surface extérieure 30 de la paroi supérieure 24.

La paroi supérieure 24 est réalisée en un matériau déformable élastiquement. Ainsi, lorsqu'un utilisateur exerce une pression sur la paroi supérieure 24, la paroi supérieure 24 se déforme et transmet la pression subie au fluide présent dans le volume fermé 26. La pression dans le volume fermé 26 augmente alors en fonction de la pression exercée par l'utilisateur, jusqu'à obtenir la sortie du produit, comme on l'a décrit précédemment.

Lorsque l'utilisateur cesse son action sur la paroi supérieure 24, celle-ci reprend automatiquement sa forme initiale, ce qui provoque une baisse de la pression dans le volume fermé 26 et par conséquent la fermeture de l'obturateur à fente 28.

Puisqu'une certaine quantité de produit a été prélevée, la quantité de produit présente dans le volume fermé 26 a diminué. Par conséquent, le volume de produit dans le volume fermé 26 a lui aussi diminué.

Pour compenser cette variation du volume de produit dans le volume fermé 26, le piston 14 coulisse en direction de la paroi supérieure 24, c'est-à-dire ici vers le haut, par rapport au corps 12 sur une distance correspondant à la variation de volume du produit.

Le dispositif de distribution 10 comporte aussi des moyens pour empêcher que le piston 14 s'éloigne de la paroi supérieure 24, c'est-à-dire un coulissement du piston 14 vers le bas, lorsqu'une pression est exercée sur la paroi supérieure 24.

Selon le mode de réalisation représenté aux figures 1 à 3, le dispositif de distribution 10 comporte un ressort 32 qui appuie contre une face inférieure 14i du piston 14 et qui exerce sur le piston 14 un effort orienté vers la paroi supérieure 24.

Ainsi, le ressort 32 génère une pression initiale du produit présent dans le volume fermé 26. Cette pression générée par le ressort est inférieure à la pression provoquant l'ouverture de l'obturateur à fente 28.

Le ressort 32 consiste ici en un ressort hélicoïdal qui est comprimé verticalement entre le piston 14 et une plaque inférieure de fond 34 qui ferme l'extrémité inférieure 12i du corps 12. Cette plaque de fond 34 forme en outre une base pour le dispositif de distribution 10, par laquelle le dispositif de distribution 10 peut être posé sur un support.

Chacun du piston 14 et de la plaque de fond 34 comportent un fût 36, 38 cylindrique dans lequel une extrémité du ressort 32 est reçue. Ces fûts 36, 38 permettent de guider le ressort 32 afin de le maintenir dans son orientation verticale et éviter tout flambement de celui-ci.

Selon un autre mode de réalisation représenté à la figure 4, les moyens pour empêcher que le piston 14 s'éloigne de la paroi supérieure 24 lorsqu'une pression est exercée sur la paroi supérieure 24 sont formés par le joint torique 20 qui est apte à être coincé entre la paroi cylindrique interne 18 du corps 12 et une paroi de fond 66 de la gorge périphérique 22 recevant le joint.

La paroi de fond 66 comporte un tronçon inférieur 68 cylindrique et un tronçon supérieur 70 prolongeant le tronçon inférieur 68 vers la paroi supérieure 24 et qui est de forme conique. Le tronçon supérieur 70 est en forme d'un cône ouvert vers la paroi supérieure 24, c'est-à-dire que son diamètre augmente au fur et à mesure que l'on se rapproche de la paroi supérieure 24.

Le diamètre du tronçon inférieur 68 est légèrement supérieur au diamètre interne du joint torique 20, le diamètre du tronçon supérieur 70 est par conséquent lui aussi supérieur au diamètre interne du joint torique 20 en tout point. Cela permet au joint torique 20 d'être comprimé radialement entre la paroi cylindrique interne 18 du corps 12 et la paroi de fond 66.

Lorsque le joint torique 20 est situé dans la gorge 22 au niveau du tronçon inférieur 68, la compression radiale du joint torique 20 est sensiblement constante.

Aussi, puisque le diamètre du tronçon supérieur 70 augmente au fur et à mesure que l'on se rapproche de la paroi supérieure 24, la compression radiale du joint torique 20 augmente au fur et à mesure que la position du joint torique 20 dans la gorge 22 est située au niveau du tronçon supérieur 70 et se rapproche de la paroi supérieure 24.

Lorsque le piston 14 a tendance à se déplacer vers la paroi supérieure 24, les efforts de frottement entre le joint torique 20 et la paroi cylindrique interne 18 du corps 12, qui résultent de la compression radiale du joint torique 20, maintiennent le joint torique 20 au niveau du tronçon inférieur 68.

Dans ce cas, la compression radiale du joint torique 20 produit des efforts de frottement dont la valeur n'empêche pas le déplacement du piston 14 vers la paroi supérieure 24.

Lorsque le piston 14 a tendance à se déplacer vers la plaque de fond 34, c'est-à-dire à s'éloigner de la paroi supérieure 24, les efforts de frottement entre le joint torique 20 et la paroi cylindrique interne 18 du corps 12, qui résultent de la compression radiale du joint torique 20, maintiennent le joint torique 20 au niveau du tronçon supérieur 70, comme on l'a représenté en traits pointillés à la figure 4. C'est notamment le cas lorsqu'une pression est exercée sur la paroi supérieure 24.

A ce niveau, la compression radiale du joint torique 20 produit des efforts de frottement qui augmentent au fur et à mesure que le joint torique 20 se rapproche de l'extrémité supérieure du tronçon supérieur 70.

Ces efforts de frottement deviennent alors suffisamment importants pour empêchent au piston 14 de s'éloigner de la paroi supérieure 24.

Le piston 14 est alors bloqué en coulissement vers la plaque de fond 34.

Lorsque la pression sur la paroi supérieure 24 est relâchée, le piston 14 remonte vers la paroi supérieure 24, comme décrit plus haut. Le joint torique 20 est repositionné au niveau du tronçon inférieur 68 de la paroi de fond 66. Les efforts de frottement sont alors réduits et ne s'opposent pas au déplacement du piston 14 vers la paroi supérieure 24.

Le piston 14 peut alors se déplacer vers la paroi supérieure 24, que ce soit par l'effet d'aspiration lorsque la paroi supérieure 24 reprend sa forme initiale ou bien par l'action du ressort 32.

Il sera compris que l'invention n'est pas limitée à ces moyens et que le dispositif de distribution peut comporter d'autres moyens anti-retour, qui empêchent au piston 14 de se déplacer vers le bas en s'éloignant de la paroi supérieure 24 et qui permettent un coulissement du piston 14 vers la paroi supérieure 24, c'est-à-dire vers le haut, par rapport au corps 12. Ces moyens anti-retour peuvent en outre être combinés aux moyens d'entrainement qui viennent d'être décrits ci-dessus.

La plaque de fond 34 comporte aussi un évent 40 reliant le volume 42 délimité par le corps 12, le piston 14 et la plaque de fond 34, avec l'air environnant, pour éviter toute dépression dans ce volume 42, qui résulterait du déplacement du piston 14 vers le haut et qui gênerait ce déplacement du piston 14.

La forme de paroi supérieure 24 est définie pour faciliter le prélèvement du produit par l'utilisateur. Ici, la paroi supérieure 24 est en forme d'un dôme hémisphérique bombé vers le haut. Il sera compris que l'invention n'est pas limitée à cette forme hémisphérique et que la paroi supérieure 24 peut être plane ou bien avoir toute autre forme convexe bombée vers le haut.

Le matériau constitutif de la paroi supérieure 24 est de préférence un matériau choisi par exemple parmi le caoutchouc, un élastomère ou un silicone.

L'épaisseur de la paroi supérieure 24 est définie en fonction de la force que l'utilisateur doit appliquer sur la face supérieure 30 afin de provoquer la déformation de la paroi supérieure 24 et l'ouverture de l'obturateur à fente 28.

La paroi supérieure 24 est en outre réalisée en une seule pièce par moulage sur le corps 12 afin d'assurer une bonne fixation de ces deux éléments ensemble ainsi qu'une bonne étanchéité entre eux.

Pour cela, l'extrémité supérieure 12s du corps 12 comporte une rainure périphérique 44 dans laquelle une partie complémentaire 46 de la paroi supérieure 24 est reçue.

Selon les modes de réalisation représentés aux figures 1 et 2, l'extrémité supérieure 12s du corps 12 comporte une surépaisseur permettant la formation de cette rainure 44.

L'obtention de l'obturateur à fente 28 consiste par exemple à pratiquer une incision dans la paroi supérieure 24 après l'opération de moulage.

Une fente à parois inclinées 48 prolonge l'incision vers le bas, pour faciliter l'écartement des faces de l'obturateur à fente 28 sous l'action de la pression du produit.

Le piston 14 comporte une face supérieure qui est en vis-à-vis de la face inférieure 50 de la paroi supérieure 24. La forme de la face supérieure du piston 14 est complémentaire de la forme de la face inférieure 50 de la paroi supérieure 24. Ainsi, lorsque le piston 14 est en contact avec la face inférieure 50 de la paroi supérieure 24, le volume fermé 26 est sensiblement nul. Cela signifie qu'il n'y a sensiblement plus de produit à l'intérieur du dispositif de distribution 10.

Comme on l'a dit précédemment, la paroi supérieure 24, et par conséquent sa face inférieure 50 est en forme de dôme.

Le piston 14 comporte à cet effet un dôme supérieur 52 complémentaire de la face inférieure 50 de la paroi supérieure 24.

Selon une variante de réalisation représentée à la figure 3, le dôme 52 comporte une pointe 54 qui est complémentaire de la fente 48 à parois inclinées, pour qu'un minimum de produit reste dans le dispositif de distribution 10.

Selon un exemple de réalisation représenté à la figure 1, le dôme 52 consiste en une tôle métallique qui a été emboutie et qui est fixée au reste du piston par tout moyen connu, par exemple par collage. Selon un autre exemple de réalisation, le dôme 52 est réalisé en matière plastique.

Selon le mode de réalisation représenté à la figure 2, le dôme 52 consiste en un bloc plein, par exemple réalisé à partir du même matériau élastique que la paroi supérieure 24, qui est fixé au reste du piston 14 par tout moyen connu, par exemple, ici, par l'intermédiaire d'un épaulement 62.

Selon le mode de réalisation représenté à la figure 2, le piston 14 est entièrement en forme du dôme 52 complémentaire de la face inférieure 50 de la paroi supérieure 24.

Comme on peut le voir à la figure 3, le dispositif de distribution 10 comporte aussi un couvercle 56 qui est destiné à recouvrir la paroi supérieure 24. Le couvercle 56 est en forme de dôme complémentaire de la forme de la face supérieure 30 de la paroi supérieure 24. Le couvercle 56 protège ainsi la paroi supérieure 24 de toute action non voulue qui pourrait provoquer la sortie d'une quantité de produit et renforce l'étanchéité de la fermeture du volume fermé 26.

Le couvercle 56 est monté de manière amovible sur l'extrémité supérieure 12s du corps 12 par clipsage ou par vissage. Pour cela, le bord périphérique du couvercle 56 comporte des formes 58 qui sont destinées à coopérer avec des formes complémentaires 60 de l'extrémité supérieure 12s du corps 12.

Ici, le couvercle 56 comporte une couche 64 en un matériau ayant un effet bactéricide ou bactériostatique, tel que par exemple du cuivre ou de l'argent, qui libère des ions ayant un effet aseptisant. Cette couche 64 vient en contact avec la paroi supérieure 24 lorsque le couvercle 56 est monté sur le corps 12, opérant ainsi une action d'aseptisation de la paroi supérieure 24.

L'étendue de la couche 64 est de préférence définie pour venir en contact avec la totalité de la paroi supérieure 24. Cependant, il sera compris que la couche 64 peut être de dimensions plus faibles pour ne venir en contact qu'avec une partie de la paroi supérieure 24, centrée sur l'obturateur à fente 28.

Selon une variante de réalisation, le couvercle 56 ne comporte pas une telle couche 64.

Le mode de prélèvement du produit contenu dans ce dispositif de distribution 10 permet de prélever le produit avec la main ou le doigt qui exerce l'action sur la paroi supérieure 24.

En outre, il est possible de modifier la quantité de produit qui sera expulsé. En effet, en fonction de la position de la pression vis à vis de l'axe de la fente, celle-ci s'ouvrira plus ou moins facilement, libérant un volume de produit plus ou moins grand. Pour une pression perpendiculaire à la fente, l'extraction sera plus faible que pour la même pression exercée dans l'axe de celle-ci.

Aussi, malgré sa structure simple il n'y a pas de modification de l'aspect extérieur du dispositif de distribution 10, son plaisir d'utilisation ne baisse donc pas au fur et à mesure de la distribution.

## Revendications

1. Dispositif de distribution (10) d'un produit fluide comportant un corps (12) cylindrique rigide dont l'axe principal du corps (12) est orienté verticalement, un piston (14) rigide orienté principalement horizontalement et qui est mobile en coulissement selon la direction verticale à l'intérieur du corps (12), et une paroi supérieure (24) de prélèvement qui obture l'extrémité supérieure du corps (12),
dans lequel le corps (12), le piston (14) et la paroi supérieure (24) délimitent un volume (26) destiné à être rempli par produit à distribuer ;
dans lequel ladite paroi supérieure (24) comporte un obturateur à fente (28) qui est apte à s'ouvrir pour permettre de relier ledit volume (26) avec l'extérieur,
dans lequel ladite paroi supérieure (24) est déformable élastiquement et est apte à se déformer vers l'intérieur dudit volume (26) lorsqu'une pression est exercée manuellement sur la paroi supérieure (24), pour provoquer une augmentation de pression à l'intérieur du volume (26) et provoquer l'ouverture de l'obturateur à fente (28),
**caractérisé en ce que** le piston (14) porte un joint torique (20) qui est comprimé radialement entre une paroi cylindrique interne (18) du corps (12) et une paroi (66) du piston (14), ladite paroi (66) du piston (14) comportant un tronçon (70) de forme conique ouvert vers la paroi supérieure (24) contre lequel le joint torique (20) est en appui lorsque le piston est entraîné pour s'écarter de la paroi supérieure (24), pour empêcher que le piston (14) s'écarte de la paroi supérieure (24) lorsqu'une pression est exercée sur la paroi supérieure (24).

2. Dispositif de distribution (10) selon la revendication 1, **caractérisé en ce qu'**il comporte des moyens (32) d'entrainement du piston (14) en déplacement vers la paroi supérieure (24).

3. Dispositif de distribution (10) selon la revendication précédente, **caractérisé en ce que** les moyens d'entrainement comportent un ressort (32) qui est comprimé verticalement entre le piston (14) et une plaque de fond (34) fixée à l'extrémité inférieure (12i) du corps (12).

4. Dispositif de distribution (10) d'un produit fluide comportant un corps (12) cylindrique rigide dont l'axe principal du corps (12) est orienté verticalement, un piston (14) rigide orienté principalement horizontalement et qui est mobile en coulissement selon la direction verticale à l'intérieur du corps (12), et une paroi supérieure (24) de prélèvement qui obture l'extrémité supérieure du corps (12),
dans lequel le corps (12), le piston (14) et la paroi supérieure (24) délimitent un volume (26) destiné à être rempli par produit à distribuer ;
dans lequel ladite paroi supérieure (24) comporte un obturateur à fente (28) qui est apte à s'ouvrir pour permettre de relier ledit volume (26) avec l'extérieur,
dans lequel ladite paroi supérieure (24) est déformable élastiquement et est apte à se déformer vers l'intérieur dudit volume (26) lorsqu'une pression est exercée manuellement sur la paroi supérieure (24), pour provoquer une augmentation de pression à l'intérieur du volume (26) et provoquer l'ouverture de l'obturateur à fente (28).
**caractérisé en ce qu'**il comporte un ressort (32) qui est comprimé verticalement entre le piston (14) et une plaque de fond (34) fixée à l'extrémité inférieure (12i) du corps (12) pour empêcher que le piston (14) ne s'écarte de la paroi supérieure (24) lorsqu'une pression est exercée sur la paroi supérieure (24).

5. Dispositif de distribution (10) selon la revendication 3 ou 4, **caractérisé en ce que** la plaque de fond (34) comporte un évent (40) reliant le volume (42) délimité par le corps (12), le piston (14) et la plaque de fond (34) avec l'extérieur.

6. Dispositif de distribution (10) selon l'une quelconque des revendications précédentes, **caractérisé en ce que** le piston (14) comporte une face supérieure qui est en vis-à-vis d'une face inférieure (50) de la paroi supérieure (24) et **en ce que** la forme de la face supérieure du piston (14) est complémentaire de la forme de la face inférieure (50) de la paroi supérieure (24).

7. Dispositif de distribution (10) selon l'une quelconque des revendications précédentes, **caractérisé en ce que** la paroi supérieure (24) est en forme de dôme convexe bombé vers le haut.

8. Dispositif de distribution (10) selon l'une quelconque des revendications précédentes, **caractérisé en ce qu'**il comporte un couvercle (56) amovible qui est destiné à recouvrir la paroi supérieure (24) et qui est monté de manière amovible sur l'extrémité supérieure (12s) du corps (12).

9. Dispositif de distribution (10) selon la revendication précédente, **caractérisé en ce que** la forme du couvercle (56) est complémentaire de la forme de la paroi supérieure (24) et le couvercle (56) comporte une couche (64) en matériau bactéricide qui vient en contact avec au moins une partie de la paroi supérieure (24) lorsque le couvercle est monté sur l'extrémité supérieure (12s) du corps (12).

10. Dispositif de distribution (10) selon l'une quelconque des revendications précédentes, **caractérisé en ce que** l'extrémité supérieure (12s) du corps (12) comporte une rainure (44) périphérique qui reçoit une partie complémentaire (46) de la paroi supérieure (24).

## Patentansprüche

1. Abgabevorrichtung (10) für ein flüssiges Produkt, umfassend einen starren zylindrischen Körper (12), wobei die Hauptachse des Körpers (12) vertikal ausgerichtet ist, einen starren Kolben (14), welcher im Wesentlichen horizontal ausgerichtet ist und welcher im Inneren des Körpers (12) in vertikaler Richtung gleitend beweglich ist, und eine obere Probenahmewand (24), welche das obere Ende des Körpers (12) verschließt,
wobei der Körper (12), der Kolben (14) und die obere Wand (24) ein Volumen (26) begrenzen, welches dazu bestimmt ist, mit dem abzugebenden Produkt gefüllt zu werden;
wobei die obere Wand (24) einen geschlitzten Verschluss (28) aufweist, der sich öffnen kann, um eine Verbindung des Volumens (26) nach außen zu ermöglichen, wobei die obere Wand (24) elastisch verformbar ist und sich in das Innere des Volumens (26) verformen kann, wenn manuell Druck auf die obere Wand (24) ausgeübt wird, um einen Druckanstieg im Inneren des Volumens (26) zu bewirken und das Öffnen des geschlitzten Verschlusses (28) zu bewirken,
**dadurch gekennzeichnet, dass** der Kolben (14) einen O-Ring (20) trägt, der zwischen einer inneren zylindrischen Wand (18) des Körpers (12) und einer Wand (66) des Kolbens (14) radial zusammengedrückt ist, wobei die Wand (66) des Kolbens (14) einen konisch geformten Abschnitt (70) aufweist, der zur oberen Wand (24) hin offen ist, an dem der O-Ring (20) anliegt, wenn der Kolben angetrieben wird, um sich von der oberen Wand (24) zu entfernen, um zu verhindern, dass sich der Kolben (14) von der oberen Wand (24) entfernt, wenn Druck auf die obere Wand (24) ausgeübt wird.

2. Abgabevorrichtung (10) nach Anspruch 1, **dadurch gekennzeichnet, dass** sie Mittel (32) zum Antrieb des Kolbens (14) zur Bewegung in Richtung der oberen Wand (24) aufweist.

3. Abgabevorrichtung (10) nach dem vorhergehenden Anspruch, **dadurch gekennzeichnet, dass** die Antriebsmittel eine Feder (32) umfassen, die vertikal zwischen dem Kolben (14) und einer am unteren Ende (12i) des Körpers (12) befestigten Bodenplatte (34) komprimiert wird.

4. Abgabevorrichtung (10) für ein flüssiges Produkt, umfassend einen starren zylindrischen Körper (12), wobei die Hauptachse des Körpers (12) vertikal ausgerichtet ist, einen starren Kolben (14), welcher im Wesentlichen horizontal ausgerichtet ist und welcher im Inneren des Körpers (12) in vertikaler Richtung gleitend beweglich ist, und eine obere Probenahmewand (24), welche das obere Ende des Körpers (12) verschließt,
wobei der Körper (12), der Kolben (14) und die obere Wand (24) ein Volumen (26) begrenzen, welches dazu bestimmt ist, mit dem abzugebenden Produkt gefüllt zu werden;
wobei die obere Wand (24) einen geschlitzten Verschluss (28) aufweist, der sich öffnen kann, um eine Verbindung des Volumens (26) nach außen zu ermöglichen, wobei die obere Wand (24) elastisch verformbar ist und sich in Innere des Volumens (26) verformen kann, wenn manuell Druck auf die obere Wand (24) ausgeübt wird, um einen Druckanstieg im Inneren des Volumens (26) zu bewirken und das Öffnen des geschlitzten Verschlusses (28) zu bewirken,
**dadurch gekennzeichnet, dass** sie eine Feder (32) umfasst, die vertikal zwischen dem Kolben (14) und einer am unteren Ende (12i) des Körpers (12) befestigten Bodenplatte (34) komprimiert wird, um zu verhindern, dass sich der Kolben (14) von der oberen Wand (24) entfernt, wenn Druck auf die obere Wand (24) ausgeübt wird.

5. Abgabevorrichtung (10) nach Anspruch 3 oder 4,
**dadurch gekennzeichnet, dass** die Bodenplatte (34) eine Entlüftung (40) aufweist, die das durch den Körper (12), den Kolben (14) und die Bodenplatte (34) begrenzte Volumen (42) nach außen verbindet.

6. Abgabevorrichtung (10) nach einem der vorhergehenden Ansprüche,
**dadurch gekennzeichnet, dass** der Kolben (14) eine obere Fläche aufweist, die einer unteren Fläche (50) der oberen Wand (24) gegenüberliegt, und dass die Form der oberen Fläche des Kolbens (14) komplementär zur Form der unteren Fläche (50) der oberen Wand (24) ist.

7. Abgabevorrichtung (10) nach einem der vorhergehenden Ansprüche, **dadurch gekennzeichnet, dass** die obere Wand (24) die Form einer nach oben konvexen Kuppel hat.

8. Abgabevorrichtung (10) nach einem der vorhergehenden Ansprüche, **dadurch gekennzeichnet, dass** sie eine abnehmbare Abdeckung (56) aufweist, die dazu bestimmt ist, die obere Wand (24) zu bedecken, und die abnehmbar am oberen Ende (12s) des Körpers (12) angebracht ist.

9. Abgabevorrichtung (10) nach dem vorhergehenden Anspruch,
**dadurch gekennzeichnet, dass** die Form des Deckels (56) komplementär zur Form der oberen Wand (24) ist und der Deckel (56) eine Schicht (64) aus bakterizidem Material umfasst, die mit mindestens einem Teil der oberen Wand (24) in Kontakt kommt, wenn der Deckel auf das obere Ende (12s) des Körpers (12) montiert wird.

10. Abgabevorrichtung (10) nach einem der vorhergehenden Ansprüche, **dadurch gekennzeichnet, dass** das obere Ende (12s) des Körpers (12) eine Umfangsnut (44) aufweist, die einen komplementären Teil (46) der oberen Wand (24) aufnimmt.

## Claims

1. A dispensing device (10) for dispensing a fluid product including a rigid cylindrical body (12) the main axis of the body (12) of which is vertically oriented, a rigid piston (14) mainly horizontally oriented and which is slidably movable along the vertical direction inside the body (12), and an upper sampling wall (24) which plugs the upper end of the body (12),
wherein the body (12), the piston (14) and the upper wall (24) delimit a volume (26) for being filled by a product to be dispensed;
wherein said upper wall (24) includes a slit stopper (28) which is able to be opened to enable said volume (26) to be connected with the outside,
wherein said upper wall (24) is elastically deformable and is able to be deformed inwardly of said volume (26) when a pressure is manually exerted on the upper wall (24), to cause an increase in the pressure inside the volume (26) and cause the slit stopper (28) to be opened,
**characterised in that** the piston (14) bears an O-ring (20) which is radially compressed between an inner cylindrical wall (18) of the body (12) and a wall (66) of the piston (14), said wall (66) of the piston (14) including a conical-shaped segment (70) opened towards the upper wall (24) against which the O-ring (20) bears when the piston is driven to move apart from the upper wall (24), to prevent the piston (14) from moving apart from the upper wall (24) when a pressure is exerted on the upper wall (24).

2. The dispensing device (10) according to claim 1, **characterised in that** it includes means (32) for movingly driving the piston (14) to the upper wall (24).

3. The dispensing device (10) according to the preceding claim, **characterised in that** the driving means include a spring (32) which is vertically compressed between the piston (14) and a bottom plate (34) attached to the lower end (12i) of the body (12).

4. A dispensing device (10) for dispensing a fluid product including a rigid cylindrical body (12) the main axis of the body (12) of which is vertically oriented, a rigid piston (14) mainly horizontally oriented and which is slidably movable along the vertical direction inside the body (12), and an upper sampling wall (24) which plugs the upper end of the body (12),
wherein the body (12), the piston (14) and the upper wall (24) delimit a volume (26) for being filled by a product to be dispensed;
wherein said upper wall (24) includes a slit stopper (28) which is able to be opened to enable said volume (26) to be connected with the outside,
wherein said upper wall (24) is elastically deformable and is able to be deformed inwardly of said volume (26) when a pressure is manually exerted on the upper wall (24), to cause an increase in the pressure inside the volume (26) and cause the slit stopper (28) to be opened,
**characterised in that** it includes a spring (32) which is vertically compressed between the piston (14) and a bottom plate (34) attached to the lower end (12i) of the body (12) to prevent the piston (14) from moving apart from the upper wall (24) when a pressure is exerted on the upper wall (24).

5. The dispensing device (10) according to claim 3 or 4, **characterised in that** the bottom plate (34) includes a vent (40) connecting the volume (42) delimited by the body (12), the piston (14) and the bottom plate (34) with the outside.

6. The dispensing device (10) according to any of the preceding claims, **characterised in that** the piston (14) includes an upper face which is facing a lower face (50) of the upper wall (24) and **in that** the shape of the upper face of the piston (14) is complementary to the shape of the lower face (50) of the upper wall (24).

7. The dispensing device (10) according to any of the preceding claims, **characterised in that** the upper wall (24) is of an upwardly bulged convex dome shape.

8. The dispensing device (10) according to any of the preceding claims, **characterised in that** it includes a removable lid (56) which is for covering the upper wall (24) and which is removably mounted to the upper end (12s) of the body (12).

9. The dispensing device (10) according to the preceding claim, **characterised in that** the shape of the lid (56) is complementary to the shape of the upper wall (24) and the lid (56) includes a layer (64) of bactericidal material which contacts at least one part of the upper wall (24) when the lid is mounted to the upper end (12s) of the body (12).

10. The dispensing device (10) according to any of the preceding claims, **characterised in that** the upper end (12s) of the body (12) includes a peripheral groove (44) which receives a part (46) complementary to the upper wall (24).
